# EUROPÄISCHE PATENTSCHRIFT

(11) **EP 2 416 902 B1**
(45) Veröffentlichungstag und Bekanntmachung des Hinweises auf die Patenterteilung: **23.08.2017**
(21) Anmeldenummer: 10718462.4
(22) Anmeldetag: 09.04.2010
(51) Int. Cl.: B21C 47/06, B21C 47/28, B21C 47/30

(54) **ANWICKELHILFE, BANDHASPEL UND WALZVORRICHTUNG**
WINDING AID, STRIP COILER AND ROLLING DEVICE
AIDE À L'ENROULEMENT, BOBINEUSE À FEUILLARDS ET DISPOSITIF DE LAMINAGE

(30) Priorität: 09.04.2009 DE 102009016814; 30.04.2009 DE 102009019260; 19.06.2009 DE 102009029918
(43) Veröffentlichungstag der Anmeldung: 15.02.2012
(73) Patentinhaber: HPL-Neugnadenfelder Maschinenfabrik GmbH, 49824 Ringe/Neugnadenfeld (DE)
(72) Erfinder: BERG, Georg, 49824 Emlichheim (DE)
(74) Vertreter: Von Rohr Patentanwälte Partnerschaft mbB
(86) Internationale Anmeldenummer: PCT/EP2010/002220
(87) Internationale Veröffentlichungsnummer: WO 2010/115635

(56) Entgegenhaltungen:
- DE-B- 1 186 018
- DE-B1- 1 777 120
- DE-C- 930 681
- DE-C1- 3 708 891
- DE-U1-212005 000 029
- JP-A- 4 158 923

## Beschreibung

Die Erfindung betrifft eine Anwickelhilfe für einen Bandhaspel für Metallband, insbesondere für kalt- und warmgewalzte Bänder aus Stahl- und Nichteisenwerkstoffen, weiter insbesondere ausgebildet zum Andrücken eines warmgewalzten Magnesiumbandes mit Temperaturen zwischen 300 °C und 450 °C an den Bandhaspel, gemäß dem Oberbegriff des Anspruchs 1. Darüber hinaus betrifft die vorliegende Erfindung eine Walzvorrichtung, insbesondere für einen Reversierbetrieb, weiter insbesondere zum Fertigwalzen eines Magnesiumbandes bei Temperaturen des Magnesiumbandes zwischen 300 °C und 450 °C in mehreren Walzstichen, mit wenigstens einer erfindungsgemäßen Anwickelhilfe. Die JP 4158923 A offenbart eine Anwickelhilfe der vorgenannten Art für ein Metallband. Hierzu ist ein Tragkörper vorgesehen, der senkrecht zur Längsachse eines Bandhaspels für das Metallband zwischen einer Freigabeposition und Anwickelposition hin und her verfahrbar ist. Das Metallband ist mittels einer Klappbrücke gegen den Bandhaspel andrückbar.

Darüber hinaus sind aus dem Stand der Technik Riemenumschlinger als Anwickelhilfe bekannt. Die bekannten Riemenumschlinger sind Teil einer Haspeleinrichtung, die dazu ausgebildet ist, gewalztes Blech auf einem Haspeldorn zu einem Coil abzuwickeln. Zum Anwickeln können Spreizsegmente des Haspeldorns derart radial nach außen ausgelenkt werden, dass der äußere Umfang der Spreizsegmente einen Kreis bildet. Zum Abwickeln eines Coils muss der Haspeldorn in seinem Durchmesser kleiner werden als der Innendurchmesser des Coils. um das Coil aufzunehmen. Hierzu können bei einem Haspeldorn üblicherweise zwei Durchmesser gezielt angefahren werden.

Die Riemenumschlinger bringen den Anfang eines von einer Walzvorrichtung ankommenden Metallbandes mit einer Haspeltrommel bzw. einem Haspeldorn eines Bandhaspels in Wirkverbindung, und zwar so lange, bis so viele Bandwindungen auf der Haspeltrommel liegen, dass ein schlupffreies Aufhaspeln des Metallbandes ohne zusätzliche Anpresskraft gewährleistet ist. Damit der Umschlingungswinkel des Riemens des Bandumschlingers zur Erzielung eines sicheren Einfahrens des Bandanfanges in die erste Bandwindung möglichst groß ist, wird der Riemen um eine mit Rollen versehene Klappbrücke gelenkt, die - nachdem der Riemenumschlinger gegen die Haspeltrommel gefahren ist - umgeklappt wird. Außerdem muss zur Erzielung eines schlupffreien Aufwickeln des Metallbandes auf die Haspeltrommel der Riemen zusätzlich mit einem Riemenspanner in Wirkverbindung gebracht werden. Die beschriebenen Riemenumschlinger kommen aufgrund der begrenzten Temperaturbeständigkeit der eingesetzten Riemen überwiegend beim Kaltwalzen von Metallbändern zum Einsatz.

Magnesiumbänder können vorleilhaft aus Gießband mit einer Materialstärke von vorzugsweise weniger als 20 mm mittels Gießwalz- oder Dünnbandgießverfahren mit oder ohne anschließende Umformung hergestellt werden. Das Gießband erstarrt mit vergleichsweise hohen Abkühlgeschwindigkeiten und kann zu Coils aufgehaspelt werden. Zur Herstellung des fertigen Endproduktes wird das Halbzeug gegebenenfalls wärmebehandelt und danach umgeformt, vorzugsweise durch Walzen mit oder ohne anschließendem Rollformen. Die gegossenen bzw. gießgewalzten Farmmaterialien werden dabei vorzugsweise zügig auf eine für das Walzen geeignete Vorwärmtemperatur zwischen 150 und 500 °C erhitzt. Die Magnesiumbänder werden dann durch Warmwalzen gefertigt.

Zur Verbesserung der Umformeigenschaften von Magnesiumbändem ist es aus dem Stand der Technik bekannt, Magnesiumbänder mit Temperaturen zwischen 300 °C und 450 °C in mehreren Walzstichen fertig zu walzen.

Im Gegensatz zur Kaltbandfertigung können bei der Warmbandfertigung von beispielsweise Magnesiumbändern die aus dem Stand der Technik bekannten Riemenumschlinger aufgrund der mangelnden Temperaturbeständigkeit der Riemen nicht oder nur bedingt eingesetzt werden, um ein schlupffreies Aufhaspeln bzw. Abhaspeln des heißen Metallbandes zu gewährleistet- Soll das Metallband in mehreren Walzstichen in einem im Reversierbetrieb betriebenen Walzgerüst fertiggewalzt werden, ist eine starke Abkühlung des Metallbandes beim Auf- und Abhaspeln möglichst zu vermeiden, um die Umformeigenschaften des Metallbandes nicht zu verschlechtem. Aus dem Stand der Technik ist in diesem Zusammenhang bekannt, das heiße Metallband mindestens nach dem ersten Stich auf einen warmen Haspel aufzuhaspeln und auf der jeweiligen Umformtemperatur zu halten. Die Umformtemperatur liegt dabei vorzugsweise bei wenigstens 300 °C. Das Warmhalten der Bandhaspel führt zu einem konstruktiven Mehraufwand und erhöht die Kosten der Bandherstellung.

Aufgabe der vorliegenden Erfindung ist es, eine Anwickelhilfe und eine Walzvorrichtung jeweils der eingangs genannten Art zur Verfügung zu stellen, die einen einfachen konstruktiven Aufbau aufweisen und das einfache und kostengünstige Auf- und Abwickeln von warmen Metallbändern ermöglichen, wobei es beim Auf- und/oder Abwickeln des Metallbandes zu keiner oder einer lediglich geringfügigen Verschlechterung der Umformeigenschaften des Metallbandes kommen soll.

Die vorgenannte Aufgabe wird durch eine Anwickelhilfe mit den Merkmalen von Anspruch 1 und durch eine Walzvorrichtung mit den Merkmalen von Anspruch 8 gelöst.

Die erfindungsgemäße Anwickelhilfe sieht den Einsatz von Andrückrollen vor, die so lange mit konstanter Kraft gegen den Haspeldorn bzw. gegen die auf den Haspeldorn aufgehaspelten Bandlagen gedrückt werden, bis durch Eigenreibung zwischen Haspeldorn und Bandanfang ein schlupffreies weiteres Aufhaspeln des Bandes ohne die Kraft der Andrückrollen gewährleistet ist. Sollen warmgewalzte Bänder mit hoher Temperatur angewickelt werden, können zur Begrenzung der thermischen Belastung vorzugsweise mehrere nebeneinander liegende Rollseqmente als Andrückrollen eingesetzt werden, und keine durchgängigen Rollen bzw. keine Zylinderrollen, die sich über den gesamten Andrückbereich erstrecken. Der Durchmesser eines Rollsegmentes im Sinne der Erfindung ist dann vorzugsweise größer als die Breite des Rollsegmentes, bezogen auf die Rolle. Hier kann eine entsprechende Steuereinrichtung vorgesehen sein, um die Andrückrollen jeweils um den Betrag der Banddicke zurückzuverstellen, wenn sich der Durchmesser des Coils im Bereich der Bandspitze jeweils mit Beginn einer neuen Bandlage sprungartig um den Betrag der Banddicke ändert.

Die erfindungsgemäße Anwickelhilfe weist einen einfachen konstruktiven Aufbau auf. Durch die Andrückrollen wird das schlupffreie Aufhaspeln des Bandes in einfacher Weise gewährleistet, wobei durch Verwendung von Andrückrollen aus einem (hoch-)temperaturbeständigen Material gewährleistet sein kann, dass das Auf- bzw. Abwickeln von Metallbändern mit Temperaturen von mehr als 300 °C bis vorzugsweise 450 °C oder mehr ohne Beschädigung oder Zerstörung der Andrückrollen möglich ist. Durch Verfahren des Tragkörpers von einer Freigabeposition in eine Anwickelposition und anschließendes Anstellen der Andrückrollen gegen den Bandhaspel bzw. das Metallband können die für ein schlupffreies Auf- und Abhaspeln des Metallbandes erforderlichen Druckkräfte aufgebracht werden. Durch die Verfahrmöglichkeit zur Seite oder, vorzugsweise, nach oben, wird eine freie Zugänglichkeit zum Bandhaspel für die Wartung und Montage oder im Fall von Havarien gewährleistet. Der Raumbedarf einer nach oben verfahrbaren Anwickelhilfe ist darüber hinaus vergleichsweise gering. Ein Riemen, wie er bei den bekannten Riemenumschlingern eingesetzt wird, ist bei der erfindungsgemäßen Anwickelhilfe nicht vorgesehen.

Durch eine Isolierung des verwendeten Haspeldorns wird das Auf- bzw. Abhaspeln von Metallband auf einen Bandhaspel auch bei höheren Metallbandtemperaturen ermöglicht, ohne dass eine temperaturbedingte Beschädigung oder Zerstörung von Führungselementen und Passungen im Inneren des Haspeldorns, die bei Temperaturen oberhalb von 100 °C auftreten können, befürchtet werden muss. Im übrigen wird durch die Isolierung auch die Wärmeabieitung von dem Metallband in den Haspeldorn verringert, so dass es beim Auf- und Abwickeln des Metallbandes zu einer geringeren Abkühlung des Metallbandes kommt. Eine Beheizung des erfindungsgemäßen Bandhaspels und/oder des Metallbandes nach dem Abwickeln und vor dem Einlaufen in das Walzgerüst ist vorzugsweise nicht erforderlich, kann jedoch grundsätzlich auch vorgesehen sein. Im übrigen lässt sich die erfindungsgemäße Isolierung auch bei ansonsten nicht für das Aufwickeln von warmen Metallbändern einsetzbaren Bandhaspeln in einfacher Weise nachrüsten.

Weitere Vorteile, Merkmale, Eigenschaften und Aspekte der vorliegenden Erfindung ergeben sich aus der folgenden Beschreibung bevorzugter Ausführungsformen anhand der Zeichnung. Die Erfindung ist nicht auf die dargestellten Ausführungsformen beschränkt. Es zeigen:
- Fig. 1: eine Darstellung einer Reversierwalzvorrichtung mit zwei erfindungsgemäßen Anwickelhilfen und zwei erfindungsgemäßen Bandhaspeln,
- Fig. 2: eine Ansicht auf eine der in Fig. 1 dargestellten Anwickelhilfen in der Anwickelposition in Längsrichtung des Bandhaspels,
- Fig. 3: die in Fig. 2 dargestellte Anwickelhilfe in einer Ansicht senkrecht zur Längsachse des Bandhaspels von hinten,
- Fig. 4: eine Schnittansicht der in Fig. 2 dargestellten Anwickelhilfe entlang der Linie A-A aus Fig. 3,

In Fig. 1 ist eine Walzvorrichtung 1 für den Reversierbetrieb beispielsweise zum Fertigwalzen eines Magnesiumbandes 2 bei Temperaturen des Magnesiumbandes 2 zwischen 300 °C und 450 °C in mehreren Walzstichen dargestellt. Die in der Zeichnung dargestellte Reversierwalzvorrichtung, die dargestellte Anwickelhilfe und der dargestellte Bandhaspel sind nicht auf die Verwendung zum Walzen, Anwickeln und Aufhaspeln von warmgewalzten Magnesiumbändern beschränkt.

Die Banddicke des Magnesiumbandes kann zwischen 0,5 mm bis 8 mm betragen. Die Walzvorrichtung 1 weist ein Walzgerüst 3 und zwei Haspeleinrichtungen 4, 5 auf. Jede Haspeleinrichtung 4, 5 weist eine Anwickelhilfe 6, 7 auf, die im wesentlichen gleich ausgebildet sind. Zum Anheben eines Coils 8 aus aufgewickeltem Metallband 2 ist unterhalb von jeder Anwickelhilfe 6, 7 eine Coilhebeeinrichtung 9, 10 vorgesehen. Das Walzgerüst 3 und die Coilhebeeinrichtungen 9, 10 sind an sich aus dem Stand der Technik bekannt und weisen eine dem Fachmann geläufige konstruktive Ausgestaltung auf.

Das Walzgerüst 3 kann im Reversierbetrieb betrieben werden, um unter Berücksichtigung des besonderen Verformungsverhaltens von Magnesiumband 2 die jeweils erforderliche Distanzdickenreduzierung bzw. Umformung zu erzielen. Dabei soll die Temperatur des Magnesiumbandes 2 beim Walzvorgang und beim Auf- bzw. Abwickeln auf zwei in Fig. 1 schematisch dargestellte Bandhaspeln 11, 12 der Haspeleinrichtungen 4, 5 zwischen 300 °C bis 450 °C betragen, um gute Umformeigenschaften zu gewährleisten. Die Bandhaspel 11, 12 können angetrieben sein, um das Magnesiumband 2 auf- bzw. abzuwickeln und in Richtung zum Walzgerüst 3 zu transportieren. Alternativ oder ergänzend kann auch der Vortrieb des Magnesiumbandes 2 durch entsprechende Einrichtungen des Walzgerüstes 3 bewirkt werden.

Das Fertigwalzen des Magnesiumbandes 2 erfolgt ausgehend von einem Magnesium(vor)band 2 in mehreren Walzstichen. Bei der in Fig. 1 dargestellten Ausführungsform sind die beiden Bandhaspeln 11, 12 zwischen einem Abwickel- und einem Wickelbetrieb umschaltbar. Das Magnesiumband 2 wird im Walzgerüst 3 reversierend gewalzt. Das Magnesiumband 2 wird dabei von einem der Bandhaspel 11, 12 abgehaspelt, durchläuft sodann das Walzgerüst 3 und wird schließlich auf dem anderen der Haspel 11, 12 wieder aufgehaspelt. Danach wird die Betriebsrichtung umgekehrt. Das Magnesiumband 2 wird also beim nächsten Durchlauf vom anderen der Bandhaspel 11, 12 abgehaspelt, durchläuft das Walzgerüst 3 und wird dann wieder von einem der Bandhaspel 11, 12 aufgehaspelt. Nicht dargestellt ist, dass zum Ausgleich von im Zuge des Fertigwalzens eintretender Wärmeverluste und zur Gewährleistung einer ausreichenden Verformbarkeit des Magnesiumbandes 2 die Walzvorrichtung 1 wenigstens eine nicht im einzelnen dargestellte Heizeinrichtung, wie beispielsweise einen Ofen, für das Magnesiumband 2 umfassen kann.

Im ersten Walzstich wird ein Magnesiumband 2 von einem Coil 8, das sich auf dem Bandhaspel 11 befindet, abgewickelt und durchläuft das Walzgerüst 3, wobei die Vortriebsrichtung des Bandes mit X gekennzeichnet ist. Die Anwickelhilfe 6 dieses Bandhaspels 11 ist in eine Freigabestellung hochgefahren. Nach dem Durchlaufen des Walzgerüstes 3 wird das Magnesiumband 2 auf der anderen Seite des Walzgerüstes 3 auf den Bandhaspel 12 aufgewickelt, wobei die Anwickelhilfe 7 in eine Anwickelposition heruntergefahren ist. Durch die Anwickelhilfe 7 wird das ankommende Magnesiumband 2 gegen den Bandhaspel 12 gedrückt, bis so viele Bandwindungen auf dem Bandhaspel 12 liegen, dass ein schlupffreies weiteres Aufhaspeln des Magnesiumbandes 2 ohne zusätzliche Anpresskraft gewährleistet ist. Dann wird die Anwickelhilfe 7 in die Freigabestellung hochgefahren. Ist das Magnesiumband 2 in dem Walzgerüst 3 vollständig gewalzt worden, wird die Walzrichtung 7 umgekehrt und das Magnesiumband 2 wird für den zweiten Walzstich vom Bandhaspel 12 erneut dem Walzgerüst 3 zugeführt und anschließend auf dem Bandhaspel 11 aufgewickelt, bis das Magnesiumband 2 den zweiten Walzstich vollständig absorbiert hat. Hierbei stellt dann die Anwickelhilfe 6 das schlupffreie Aufwickeln des Magnesiumbandes 2 sicher. Diese Verfahrensweise wird für die nachfolgenden Walzstiche fortgesetzt, bis das Magnesiumband 2 eine vorgegebene Enddicke erreicht hat.

Die Anwickelhilfen 6, 7 weisen einen im wesentlichen gleichen Aufbau auf, so dass nachfolgend der Aufbau lediglich für eine Anwickelhilfe 6, 7 im einzelnen beschrieben wird.

Die Anwickelhilfe 6 weist einen senkrecht zur Längsachse des Bandhaspels 11 zwischen einer Freigabeposition, die in Fig. 1 dargestellt ist und einer Anwickelposition, die für die zweite Anwickelhilfe 7 gemäß Fig. 1 dargestellt ist, in vertikaler Richtung hin- und herverfahrbar gelagerten Tragkörper 13 auf, wobei der Tragkörper 13 eine Mehrzahl von vorzugsweise mittels Druckzylindern 14, 15, 16 verstellbare Andrückrollen 18, 19, 20, 21 aufweist zum Einführen und Andrücken der ersten und letzten Bandlagen des Magnesiumbandes 2 an den Bandhaspel 11 bzw. an bereits aufgewickelte Bandlagen. Die Andrückrollen 18 bis 21 bestehen aus einem temperaturbeständigen Material, das zumindest bei Bandtemperaturen von 300 °C bis 450 °C stabil ist. Dadurch können in der Anwickelposition die Andrückrollen 18 bis 21 unmittelbar gegen den Bandhaspel 11 bzw. das aufgewickelte Magnesiumband 2 angedrückt werden, ohne dass aufgrund der hohen Temperaturen des Magnesiumbandes 2 eine Beschädigung oder Zerstörung der Andrückrollen 18 bis 21 befürchtet werden muss. Dabei versteht es sich, dass die Andrückrollen 18 bis 21 bedarfsweise mehr oder weniger stark angestellt werden können, um ein schlupffreies Aufwickeln des Magnesiumbandes 2 auf den Bandhaspel 11 sicherzustellen.

Der Tragkörper 13 ist gemäß Fig. 3 an einem Schlitten 22 in vertikaler Richtung zum Bandhaspel 11 entlang einer Zahnstange 23 eines Traggestells 24 verfahrbar geführt. Zum Verfahren des Tragkörpers 13 ist ein entsprechend gesteuerter Antrieb 25 vorgesehen.

Der Tragkörper 13 weist auf der dem Bandhaspel 11 zugewandten Außenseite 26 eine Bogenkontur auf, die sich über eine Bogenlänge mit zugeordnetem Bogenwinkel α von ca. 100° bis 130°, vorzugsweise ca. 120°, erstreckt. Am Ende der Bogenkontur ist eine bogenförmige Klappbrücke 27 schwenkbar an dem Tragkörper 13 gelagert, wobei zum Verschwenken der Druckzylinder 28 vorgesehen ist. Die Bogenkontur der Klappbrücke erstreckt sich über eine Bogenlänge mit zugeordnetem Bogenwinkel β von ca. 120° bis 150°, vorzugsweise ca. 130°. Durch Umschwenken der Klappbrücke 27 von einer Freigabestellung, die in Fig. 1 für die Anwickelhilfe 6 gezeigt ist, in eine Andrückstellung, die in Fig. 1 für die Anwickelhilfe 7 dargestellt ist, wird ein den Bandhaspel 11 vorzugsweise ca. 250° konzentrisch umgebender Raum geschaffen. Dadurch kann das schlupffreie Aufwickeln des Magnesiumbandes 2 auf den Bandhaspel 11 sichergestellt werden, wenn sich die Anwickelhilfe 6 in der Anwickelposition befindet. Beim Abwickeln des Magnesiumbandes 2 von dem Coil 8 ist die Anwickelhilfe 6 jedoch hochgefahren und die Klappbrücke 27 aufgeschwenkt. Dadurch wird in einfacher Weise eine Behinderung beim Abwickeln des Magnesiumbandes 2 von dem Coil 8 durch die Anwickelhilfe 6 ausgeschlossen.

An dem anderen Ende der an der Außenseite 26 des Tragkörpers 13 vorgesehenen Bogenkontur ist wenigstens ein Lagerteil 29 schwenkbar an dem Tragkörper 13 gelagert. Die Klappbrücke 27 weist an ihrem äußeren Ende einen schwenkbar an der Klappbrücke 27 befestigten gebogenen Führungsarm 30 auf.

Eine erste Andrückrolle 18 ist im Bereich der Anlenkung der Klappbrücke 27 an den Tragkörper 13 vorgesehen, wobei die Andrückrolle 18 in radialer Richtung anstellbar ist, um in einfacher Weise eine ausreichend große Andrückkraft gegen den Bandhaspel 11 bzw. eine Bandlage aufbringen zu können.

Am unteren Ende des Lagerteils 29 ist die zweite Andrückrolle 19 gelagert. Das Lagerteil 29 kann über den Druckzylinder 15 verschwenkt werden, um die Andrückrolle 19 mehr oder weniger stark gegen den Bandhaspel 11 bzw. das Magnesiumband 2 anzudrücken. Das Lagerteil 29 ist zusätzlich zu der Anlenkung am Ende des bogenförmigen Abschnitts an der Außenseite 26 des Tragkörpers 13 über zwei Gelenkarme 32, 33 gelenkig an dem Tragkörper 13 befestigt. Dies führt zu einer stabilen Befestigung des Lagerteils 29 an dem Tragkörper 13 und ermöglicht das Übertragen hoher Anstellkräfte auf den Bandhaspel 11 bzw. das Magnesiumband 2.

Die dritte Andrückrolle 20 und die vierte Andrückrolle 21 sind im Bereich der Anlenkung des Führungsarms 30 an die Klappbrücke 27 und im mittleren Bereich des Führungsarms 30 vorgesehen. Durch den Druckzylinder 16 lassen sich der Führungsarm 30 und damit die Andrückrollen 20, 21 bedarfsweise mehr oder weniger stark gegen das Magnesiumband 2 bzw. den Bandhaspel 11 drücken.

An dem Tragkörper 13 sind im Bereich zwischen der ersten Andrückrolle 18 und der zweiten Andrückrolle 19 eine Mehrzahl von Laufrollen 34 vorgesehen, die zur Verringerung der Gleitreibung beim Aufwickeln bzw. Abwickeln des Magnesiumbandes 2 auf dem Bandhaspel 11 vorgesehen sind und für eine gleichmäßige Druckverteilung sorgen. Weitere Laufrollen 35 sind an der Klappbrücke 27 im Bereich zwischen der ersten Andrückrolle 18 und der dritten Andrückrolle 20 vorgesehen. Die Laufrollen 34, 35 sind als Rollsegmente ausgebildet, wobei, vorzugsweise, der Durchmesser einer Rolle größer als die Breite der Rolle ist. Mehrere Laufrollen 34, 35 sind nebeneinandarliegend angeordnet. Dadurch wird die thermische Belastung der Laufrollen 34, 35 beim Aufwickeln bzw. Abwickeln von warmgewalzten Bändern verringert. Die Andrückrollen 18, 19 sind dagegen als langgestreckte Zylinderrollen ausgebildet, wobei der Durchmesser der Zylinderrolle kleiner ist als die Breite der Zylinderrolle. Die Breite der Andrückrollen 18, 19 entspricht der mehrfachen Breite der Laufrollen 34, 35.

Der Tragkörper 13 weist zwei in Längsrichtung des Bandhaspels 11 voneinander beabstandete Seitenplatten 36, 37 auf, wobei jede Seitenplatte 36, 37 in Richtung auf den Bandhaspel 11 eine bogenförmige Aussparung bzw. eine Bogenkontur aufweist und wobei an jeder Seitenplatte 36, 37 jeweils eine Klappbrücke 27 und jeweils ein Lagerteil 29 schwenkbar gelagert sind. Die beiden Klappbrücken 27 umgreifen in der Anwickelposition den Bandhaspel 11 und stellen so eine gleichmäßige Verteilung des Anpressdrucks sicher.

Wie sich weiter aus Fig. 3 ergibt, erstreckt sich die Andrückrolle 18 über eine Länge, die zumindest dem halben Abstand, vorzugsweise ca. 70 % des Abstandes, zwischen zwei in Längsrichtung des Bandhaspels 11 voneinander beabstandeten Klappbrücken 27 entspricht. Die Andrückrolle 18 ist dabei um eine Lagerachse Y₁ drehbar an zwei seitlichen Lagerteilen 18a, 18b gelagert. Die Lagerteile 18a, 18b ihrerseits sind an den Seitenplatten 36, 37 um die Lagerachse Y₂ drehbar gelagert. Die Lagerteile 18a, 18d sind über eine Welle 18c miteinander verbunden. Die Welle 18c durchgreift ein Schubteil 18d, an das der Druckzylinder 14 angreift. Beim Ausfahren des Druckzylinders 14 werden die Lagerteile 18a, 18b um die Lagerachse Y₂ verschwenkt, was zu einer radialen Bewegung der Andrückrolle 18 in den Andrückbereich zwischen dem Tragkörper 13 und den Klappbrücken 27 führt. Durch Ausfahren des Druckzylinders 14 kann somit eine ausreichend hohe Druckkraft auf den Bandhaspel 11 bzw. das Magnesiumband 2 aufgebracht werden. Über die Andrückrolle 18 sind damit auch die Seitenplatten 36, 37 miteinander verbunden, was zu einem sehr stabilen Aufbau der gezeigten Anwickelhilfe 6 beiträgt. Darüber hinaus können die Klappbrücken 27 jeweils an ihrem äußeren Ende über eine Lagerwelle der Andrückrolle 20 miteinander verbunden sein.

Zur Lagerung der Laufrollen 35 zwischen den Klappbrücken 27 sind Lagergehäuse 38 vorgesehen, die auf die Klappbrücken 27 miteinander verbindenden Querträgern 39 festgesetzt sind. Darüber hinaus sind abwechselnd Reihen von drei Laufrollen 35 und von sechs Laufrollen 35 vorgesehen. Hierdurch ergibt sich eine gleichmäßige Kraftverteilung beim Auf- bzw. Abwickeln des Magnesiumbandes 2.

Die dargestellte und beschriebene Anwickelhilfe lässt sich vorteilhaft insbesondere zum Fertigwalzen eines Magnesiumbandes bei Temperaturen des Magnesiumbandes zwischen 300 °C und 450 °C in mehreren Walzstichen in einer ReversierWalzvorrichtung einsetzen. Die beschriebene Anwickelhilfe ist jedoch nicht auf eine Verwendung für das Auf- bzw. Abhaspeln von warmgewalzten Magnesiumbändern beschränkt, sondern kann vorteilhaft auch zum Auf-bzw. Abhaspeln von anderen Metallbändern mit höheren oder geringeren Temperaturen eingesetzt werden.

## Patentansprüche

1. Anwickalhilfe (6, 7) für einen Bandhaspel (11, 12) für Metallband, insbesondere ausgebildet zum Andrücken eines warmgewalzten Magnesiumbandes (2) mit Temperaturen zwischen 300 °C und 450 °C an den Bandhaspel (11, 12), mit einem senkrecht zur Längsachse des Bandhaspels (11, 12) zwischen einer Freigabeposition und einer Anwickelposition hin- und herverfahrbar gelagerten Tragkörper (13), wobei der Tragkörper (13) eine Mehrzahl von vorzugsweise mittels Druckzylindern (14, 15, 16) verstellbaren Andrückrollen (18, 19, 20, 21) aus einem zumindest bei Bandtemperaturen von 300°C bis 450°C temperaturbeständigen Material aufweist zum Einführen und Andrücken der ersten und/oder letzten Bandlagen eines Metallbandes an den Bandhaspel (11, 12) bzw. an die aufgewickelten Bandlagen, wobei in der Anwickelposition die Andrückrollen (18, 19, 20, 21) unmittelbar gegen den Bandhaspel (11, 12) oder das aufgewickelte Metallband derart andrückbar sind, dass ein schlupffreies Aufwickeln und/oder Abwickeln des Metallbandes sichergestellt ist, wobei der Tragkörper (13) auf der dem Bandhaspel (11, 12) zugewandten Außenseite (26) eine kreissegmentförmige Bogenkontur aufweist und an einem Ende der Bogenkontur wenigstens eine kreissegmentförmige Klappbrücke (27) schwenkbar an dem Tragkörper (13) gelagert ist, wobei durch Umschwenken der Klappbrücke (27) von einer Freigabestellung in eine Andrückstellung ein den Bandhaspel (11, 12) konzentrisch umgebender Raum geschaffen wird, wobei an dem anderen Ende der Bogenkontur wenigstens ein Lagerteil (29) schwenkbar an dem Tragekörper (13) gelagert ist und wobei wenigstens eine erste Andrückrolle (18) im Bereich der Anlenkung der Klappbrücke (27) an dem Tragkörper (13) vorgesehen ist und wenigstens eine zweite Andrückrolle (19) an dem Lagerteile (29) gelagert ist, **dadurch gekennzeichnet, dass** die Klappbrücke (27) durch einen schwenkbar an der Klappbrücke (27) befestigten Führungsarm (30) verlängert ist und dass wenigstens eine dritte Andrückrolle (20) im Bereich der Anlenkung des Führungsarms (30) an der Klappbrücke (27) und/oder eine vierte Andrückrolle (21) im mittleren Bereich des Führungsarms (30) an dem Führungsarm (30) gelagert ist

2. Anwickelhilfe nach Anspruch 1, **dadurch gekennzeichnet, dass** der Tragkörper (13) in vertikaler Richtung an einem Traggestell (24) verfahrbar gelagert ist, wobei, vorzugsweise, der Tragkörper (13) von oben an den Bandhaspel (11, 12) heranfahrbar ist.

3. Anwickelhilfe nach Anspruch 1 oder 2, **dadurch gekennzeichnet, dass** ein den Bandhaspel (11, 12) 240° bis 260°, insbesondere ca. 250°, konzentrisch umgebender Raum geschaffen wird.

4. Anwickelhilfe nach einem der vorhergehenden Ansprüche, **dadurch gekennzeichnet, dass** an dem Tragkörper (13) im Bereich zwischen der ersten Andrückrolle (18) und der zweiten Andrückrolle (19) eine Mehrzahl von Laufrollen (34) vorgesehen ist.

5. Anwickelhilfe nach Anspruch 4, **dadurch gekennzeichnet, dass** an der Klappbrücke (27) im Bereich zwischen der ersten Andrückrolle (18) und der dritten Andrückrolle (20) eine Mehrzahl von weiteren Laufrollen (35) vorgesehen ist.

6. Anwickelhilfe nach einem der vorhergehenden Ansprüche, **dadurch gekennzeichnet, dass** der Tragkörper (13) zwei in Längsrichtung des Bandhaspels (11, 12) voneinander beabstandete und senkrecht zur Längsachse des Bandhaspels angeordnete Seitenplatten (36, 37) aufweist, wobei jede Seitenplatte (36, 37) an der zum Bandhaspel (11, 12) gerichteten Stirnseite eine Bogenkontur aufweist und wobei an jeder Seitenplatte (36, 37) jeweils eine Klappbrücke (27) und jeweils ein Lagerteil (29) schwenkbar gelagert sind.

7. Anwickelhilfe nach Anspruch 6, **dadurch gekennzeichnet, dass** sich wenigstens eine Andrückrolle (18, 19, 20, 21) über eine Länge erstreckt, die zumindest dem halben Abstand, vorzugsweise ca. 70 % des Abstandes, zwischen zwei in Längsrichtung des Bandhaspels beabstandeten Klappbrücken (27) entspricht.

8. Walzvorrichtung, insbesondere für einen Reversierbetrieb, weiter insbesondere zum Fertigwalzen eines Magnesiumbandes (2) bei Temperaturen des Magnesiumbandes (2) zwischen 300 °C und 450 °C in mehreren Walzstichen, mit wenigstens einer Anwickelhilfe (6, 7) nach einem der vorhergehenden Ansprüche.

## Claims

1. A winding aid (6, 7) for a strip coiler (11, 12) for a metal strip, designed in particular to press a hot rolled magnesium strip (2) at temperatures of between 300 °C and 450 °C against the strip coiler (11, 12), with a support body (13) perpendicular to the longitudinal axis of the strip coiler (11, 12), which can be moved between a release position and a winding position, having a plurality of pressure rollers (18, 19, 20, 21) that can be adjusted preferably by means of pressure cylinders (14, 15, 16) made from a temperature-resistant material at least at strip temperatures of 300 °C to 450 °C for introducing and pressing the first and/or last strip layer of a metal strip against the strip coiler (11, 12) or against the wound strip layers, wherein in the winding position the pressure rollers (18, 19, 20, 21) can be pressed directly against the strip coiler (11, 12) or the wound metal strip in such a way that the winding and/or unwinding of the metal strip without slippage is ensured, wherein the support body (13) has a curved contour in the form of a circular segment on the outer side (26) facing the strip coiler (11, 12) and on an end of the curved contour at least one folding bridge (27) in the form of a circular segment, pivotably mounted on the support body (13), wherein a space concentrically surrounding the strip coiler (11, 12) is created by pivoting the folding bridge (27) from a release position into a pressing position, wherein on the other end of the curved contour at least one bearing part (29) is mounted pivotably on the support body (13) and wherein at least one first pressure roller (18) is provided in the area of the articulation of the folding bridge (27) on the support body (13) and at least one second pressure roller (19) is mounted on the bearing part (29), **characterized in that** the folding bridge (27) is extended by a guide arm (30) mounted pivotably on the folding bridge (27) and that at least one third pressure roller (20) in the area of the articulation of the guide arm (30) is mounted on the folding bridge (27) and/ a fourth pressure roller (21) in the middle area of the guide arm (30) is mounted on the guide arm (30).

2. A winding aid according to Claim 1, **characterized in that** the support body (13) is mounted movably in the vertical direction on a support frame (24), wherein, preferably, the support body (13) can be moved from above onto the strip coiler (11, 12).

3. A winding aid according to Claim 1 or 2, **characterized in that** a space is created concentrically surrounding the strip coiler (11, 12) 240° to 260°, in particular approx. 250°.

4. A winding aid according to any one of the preceding claims, **characterized in that** a plurality of running rollers (34) is provided on the support body (13) in the area between the first pressure roller (18) and the second pressure roller (19).

5. A winding aid according to Claim 4, **characterized in that** a plurality of running rollers (35) is provided on the folding bridge (27) in the area between the first pressure roller (18) and the third pressure roller (20).

6. A winding aid according to any one of the preceding claims, **characterized in that** the support body (13) has two side plates spaced part from one another in the longitudinal direction of the strip coiler (11, 12) and arranged perpendicularly to the longitudinal axis of the strip coiler, wherein each side plate (36, 37) has a curved contour on the front side directed towards the strip coiler (11, 12) and wherein in each case a folding bridge (27) and in each case a bearing part (29) are pivotably mounted on each side plate (36, 37).

7. A winding aid according to Claim 6, **characterized in that** at least one pressure roller (18, 19, 20, 21) extends over the length, which corresponds at least to half the distance, preferably approx. 70% of the distance, between two folding bridges spaced apart in the longitudinal direction of the strip coiler (27).

8. A rolling device, in particular for a reversing operation, more particularly for finish rolling of a magnesium strip (2) at temperatures of the magnesium strip (2) between 300 °C and 450 °C in several rolling passes, with at least one winding aid (6, 7) according to one of the preceding claims.

## Revendications

1. Aide à l'enroulement (6, 7) pour un enrouleur de bande (11, 12) pour une bande métallique, plus particulièrement conçu pour la compression d'une bande de magnésium (2) laminée à chaud avec des températures entre 300°C et 450°C contre l'enrouleur de bande (11, 12), avec un corps de support (13) logé de manière perpendiculairement à l'axe longitudinal de l'enrouleur de bande (11, 12), mobile avec un mouvement de va-et-vient entre une position de libération et une position d'enroulement, le corps de support (13) comprenant une pluralité de rouleaux de compression (18, 19, 20, 21) pouvant être déplacés de préférence au moyen de vérins sous pression (14, 15, 16), constitués d'un matériau résistant à des températures de bande d'au moins 300°C à 450°C, pour l'introduction et la compression des premières et/ou des dernières couches de bande d'une bande métallique contre l'enrouleur de bande (11, 12) ou contre les couches de bande enroulées, moyennant quoi, dans la position d'enroulement, les rouleaux de compression (18, 19, 20, 21) peuvent être comprimés directement contre l'enrouleur de bande (11, 12) ou contre la bande métallique enroulée de façon à ce qu'un enroulement et/ou un déroulage sans patinage de la bande métallique soit garanti, le corps de support (13) présentant, sur le côté extérieur (26) orienté vers l'enrouleur de bande (11, 12), un contour en arc de cercle en forme de segment de cercle et, au niveau d'une extrémité du contour en arc de cercle, au moins un pont basculant (27) en forme de segment de cercle étant logé de manière pivotante au niveau du corps de support (13), moyennant quoi, par pivotement du pont basculant (27) à partir d'une position de libération, un espace entourant l'enrouleur de bande (11, 12) de manière concentrique est créé, moyennant quoi, à l'autre extrémité du contour en arc de cercle, au moins une partie de palier (29) est logée de manière pivotante au niveau du corps de support (13) et au moins un premier rouleau de pression (18) est prévu au niveau de l'articulation du pont basculant (27) avec le corps de support (13) et au moins un deuxième rouleau de compression (19) est logé au niveau de la partie de palier (29), **caractérisé en ce que** le pont basculant (27) est prolongé par un bras de guidage (30) fixé de manière pivotante au pont basculant (27) et **en ce qu'**au moins un troisième rouleau de compression (20) est logé au niveau de l'articulation du bras de guidage (30) avec le pont basculant (27) et/ou un quatrième rouleau de compression (21) est logé dans la zone centrale du bras de guidage (30) au niveau du bras de guidage (30).

2. Aide à l'enroulement selon la revendication 1, **caractérisée en ce que** le corps de support (13) est logé de manière mobile dans la direction verticale au niveau d'un châssis de support (24), moyennant quoi, de préférence, le corps de support (13) peut être guidé par en haut le long de l'enrouleur de bande (11, 12).

3. Aide à l'enroulement selon la revendication 1 ou 2, **caractérisée en ce qu'**un espace entourant de manière concentrique l'enrouleur de bande (11, 12) sur 240° à 260°, plus particulièrement sur environ 250°, est créé.

4. Aide à l'enroulement selon l'une des revendications précédentes, **caractérisée en ce que**, sur le corps de support (13), dans la zone entre le premier rouleau de compression (18) et le deuxième rouleau de compression (19), se trouve une pluralité de galets (34).

5. Aide à l'enroulement selon la revendication 4, **caractérisée en ce que**, au niveau du pont basculant (27), dans la zone entre le premier rouleau de compression (18) et le troisième rouleau de compression (20), se trouve une pluralité d'autres galets (35).

6. Aide à l'enroulement selon l'une des revendications précédentes, **caractérisée en ce que** le corps de support (13) comprend deux plaques latérales (36, 37) disposées dans la direction longitudinale de l'enrouleur de bande (11, 12), distantes entre elles et perpendiculaires à l'axe longitudinal de l'enrouleur de bande, chaque plaque latérale (36, 37) présentant, au niveau du côté frontal orienté vers l'enrouleur de bande (11, 12), un contour en arc de cercle et, sur chaque plaque latérale (36, 37) sont logés de manière pivotante un pont basculant (27) et une partie de palier (29).

7. Aide à l'enroulement selon la revendication 6, **caractérisée en ce qu'**au moins un rouleau de compression (18, 19, 20, 21) s'étend sur une longueur qui correspond au moins à la moitié de la distance, de préférence environ 70 % de la distance, entre deux ponts basculants (27) distants dans la direction longitudinale de l'enrouleur de bande.

8. Dispositif de laminage, plus particulièrement pour un fonctionnement inverse, plus particulièrement pour le laminage de finition d'une bande de magnésium (2) à des températures de la bande de magnésium (2) entre 300°C et 450°C en plusieurs passes de laminage, avec au moins une aide à l'enroulement (6, 7) selon l'une des revendications précédentes.
